# EUROPÄISCHE PATENTSCHRIFT

(11) **EP 2 198 432 B1**
(45) Veröffentlichungstag und Bekanntmachung des Hinweises auf die Patenterteilung: **09.03.2011**
(21) Anmeldenummer: 08801331.3
(22) Anmeldetag: 12.09.2008
(51) Int. Cl.: G21K 1/04

(54) **CHOPPER FÜR EINEN TEILCHENSTRAHL**
CHOPPER FOR A PARTICLE BEAM
HACHEUR POUR UN FAISCEAU DE PARTICULES

(30) Priorität: 28.09.2007 DE 102007046739
(43) Veröffentlichungstag der Anmeldung: 23.06.2010
(73) Patentinhaber: Forschungszentrum Jülich GmbH, 52425 Jülich (DE)
(72) Erfinder: RENFTLE, Walter, 52353 Düren (DE); KÄMMERLING, Hans, 52249 Eschweiler (DE); PRAGER, Michael, 52428 Jülich (DE)
(86) Internationale Anmeldenummer: PCT/DE2008/001539
(87) Internationale Veröffentlichungsnummer: WO 2009/039832

(56) Entgegenhaltungen:
- DE-A1-102004 002 326
- US-A- 6 028 691

## Beschreibung

### Stand der Technik

Um einen kontinuierlichen Teilchenstrahl in räumlich und zeitlich begrenzte Pulse zu unterteilen, werden Chopper verwendet. Ein Chopper ist ein Element, welches sowohl für den Teilchenstrahl durchlässige als auch für den Teilchenstrahl undurchlässige Bereiche aufweist. Wird der Chopper durch den Teilchenstrahl bewegt, treten wechselweise durchlässige und undurchlässige Bereiche durch den Teilchenstrahl, so dass der Teilchenstrahl moduliert wird.

Aus der DE 10 2004 002 326 A1 sind als Räder ausgebildete Chopper bekannt, welche durch den Teilchenstrahl rotiert werden. Ein wesentliches Kriterium für die Leistungsfähigkeit eines solchen Choppers ist die höchste Frequenz, mit der dieser den Teilchenstrahl modulieren kann. Diese Frequenz wird bestimmt durch die Umfangsgeschwindigkeit am Rand des Chopperrades, welche wiederum durch den Durchmesser und die Drehzahl festgelegt ist.

Die oben genannte Druckschrift offenbart, dass für typische Experimente Umfangsgeschwindigkeiten von etwa 300 m/s gefordert werden. Die Druckschrift offenbart sowohl als Vollscheiben ausgebildete als auch speichenförmig segmentierte Chopper zur Erzielung derartiger Umlaufgeschwindigkeiten.

Nachteilig wird das Material der Chopperräder auf Grund der Fliehkräfte bis an die Grenzen seiner mechanischen Festigkeit beansprucht. Zudem können die Chopperräder in Schwingungen geraten. In der Praxis müssen Drehzahlbereiche, in denen Eigenfrequenzen der Chopperräder angeregt werden können, vermieden werden. So kann es vorkommen, dass der Chopper gar nicht mit der Umlaufgeschwindigkeit betrieben werden kann, zu der er von seiner mechanischen Festigkeit her in der Lage wäre.

### Aufgabe und Lösung

Es ist daher die Aufgabe der Erfindung, einen Chopper zur Verfügung zu stellen, der einen Teilchenstrahl mit einer höheren Frequenz als bislang möglich zu modulieren vermag und zugleich sicherer zu betreiben ist als Chopper nach dem Stand der Technik.

Diese Aufgabe wird erfindungsgemäß gelöst durch einen Chopper gemäß Hauptanspruch. Weitere vorteilhafte Ausgestaltungen ergeben sich aus den darauf rückbezogenen Unteransprüchen.

### Gegenstand der Erfindung

Im Rahmen der Erfindung wurde ein Chopper für einen Teilchenstrahl entwickelt. Dieser Chopper ist gekennzeichnet durch mindestens ein ringförmiges, insbesondere kreisringförmiges, Führungselement sowie durch mindestens ein Steuerelement für den Teilchenstrahl, welches derart gegen das Führungselement gelagert ist, dass mindestens ein Aufpunkt auf dem Steuerelement entlang eines Umfangs des Führungselements umzulaufen vermag.

Unter einem Führungselement im Sinne dieser Erfindung wird ein Element verstanden, welches der Bewegung des Steuerelements eine oder mehrere Zwangsbedingungen aufprägt. Das Führungselement sollte daher zumindest derart beschaffen und/oder im Raum fixiert sein, dass eine Bewegung des Steuerelements im Betrieb des Choppers keine Bewegung des Führungselements auslöst.

Unter einem Steuerelement im Sinne dieser Erfindung wird jedes Element verstanden, welches mindestens einen Bereich aufweist, der die Intensität des Teilchenstrahls abzuschwächen vermag. Dieser Bereich kann insbesondere völlig undurchlässig für den Teilchenstrahl sein. Wird das Steuerelement durch den Teilchenstrahl bewegt, kann die Intensität des Teilchenstrahls moduliert werden.

Es wurde erkannt, dass durch die erfindungsgemäßen Maßnahmen erstmals eine Alternative zu den bislang immer als Rädern ausgebildeten Choppern zur Verfügung gestellt wird. Dadurch werden unerwünschte Schwingungen, die als Folge der radförmigen Ausbildung bislang zwangsläufig auftraten, vorteilhaft vermieden. Im Ergebnis wird so ein Chopper zur Verfügung gestellt, der den Teilchenstrahl mit einer wesentlich höheren Frequenz zu modulieren vermag als dies nach dem Stand der Technik möglich war. Die erfindungsgemäße Lagerung entlang eines Umfangs ist jedoch auch bei Umlauffrequenzen des Aufpunkts auf dem Steuerelement entlang des Umfangs des Führungselements funktionsfähig und vorteilhaft, die kleiner sind als die maximal mögliche Umlauffrequenz.

Es wurde außerdem erkannt, dass die erfindungsgemäße Lagerung entlang eines Umfangs insbesondere bei großen Umfängen und Umlaufgeschwindigkeiten wesentlich stabiler ist als die bei radförmigen Choppern gemäß Stand der Technik zwangsläufig notwendige Lagerung an einer Drehachse. Um ein gegebenes Störmoment zu kompensieren, ist gemäß der Definition des Drehmoments bei einer Lagerung entlang eines Umfangs eine viel geringere Kraft erforderlich als bei einer Lagerung an einer Drehachse. Zugleich kann die aufzubringende Lagerkraft auf den ganzen Umfang des Führungselements verteilt werden, so dass auch insgesamt höhere Lagerkräfte auf das Steuerelement ausgeübt werden können. Im Ergebnis kann das Führungselement einen höheren Umfang aufweisen und zugleich das Steuerelement schneller bewegt werden. Somit kann sich das Steuerelement mit einer höheren Umfangsgeschwindigkeit bewegen. Dies bewirkt, dass der Teilchenstrahl mit einer höheren Frequenz moduliert werden kann als dies nach dem Stand der Technik möglich war.

Die Erfindung schließt ausdrücklich auch ein Chopperrad als Steuerelement ein, wobei dieses als Vollscheibe oder auch speichenförmig segmentiert ausgebildet sein kann und wobei auch eine Lagerung an einer Drehachse vorhanden sein kann. Somit kann auch ein bestehender Chopper mit der erfindungsgemäßen Lagerung entlang eines Umfangs nachgerüstet werden. Es kommen dann gleichermaßen die erfindungsgemäßen Vorteile zum Tragen, dass zur Kompensation eines gegebenen Störmoments die Lagerung entlang des Umfangs eine geringere Kraft aufbringen muss als die Lagerung an einer Drehachse und dass insgesamt höhere Lagerkräfte auf das Steuerelement ausgeübt werden können.

Da das Steuerelement erfindungsgemäß nahe am Ort seiner Funktion gelagert ist, ist der Hebel, mit dem Störmomente am Lager angreifen können, vorteilhaft verkürzt. Damit wirkt ein gegebenes Störmoment mit einer geringeren Kraft auf das Lager ein als bei einer Lagerung an einer Drehachse gemäß Stand der Technik. Somit ist die Gefahr vermindert, dass das Lager zerstört wird und das Steuerelement oder Teile davon unkontrolliert davonfliegen, wenn beispielsweise die Bewegung des Steuerelements durch einen Fremdkörper abrupt gestoppt wird.

Hinzu kommt, dass eine Drehachse insgesamt entbehrlich wird. Damit besteht auch keine Notwendigkeit, Teile des Steuerelements mit einer Drehachse mechanisch zu verbinden. Dadurch werden vielfältige Formgebungen für das Steuerelement möglich. Es kann beispielsweise ringförmig, insbesondere kreisringförmig, ausgebildet sein. Insbesondere kann das Steuerelement konzentrisch zum Führungselement angeordnet sein. Die Wirkung auf den Teilchenstrahl kann aber auch schon mit einem Einzelsteuerelement erzielt werden, das gerade groß genug ist, in einem Punkt des Umlaufs um den Umfang des Führungselements den Teilchenstrahl abzuschwächen. Aus einer Mehrzahl derartiger Einzelsteuerelemente lässt sich ein Steuerelement zusammensetzen, das im Ganzen um den Umfang des Führungselements umzulaufen vermag. Dieses Steuerelement kann beispielsweise den Umfang des Führungselements ganz oder teilweise belegen. Bei Defekten, wie etwa Strahlenschäden durch die Wechselwirkung mit dem Teilchenstrahl, können dann die Einzelsteuerelemente unabhängig voneinander ausgetauscht werden. Die Verbindung der Einzelsteuerelemente kann elastisch oder fest sein.

Derartige Formgebungen des Steuerelements können ein ganz erheblich geringeres Gewicht aufweisen als Chopperräder nach dem Stand der Technik. Dieses Gewicht wächst zudem nur linear mit dem Umfang des Steuerelements. Da die für die maximal erzielbare Modulationsfrequenz maßgebliche Umfangsgeschwindigkeit das Produkt aus Drehzahl und Umfang ist, ist ein möglichst großer Umfang des Steuerelements vorteilhaft. Bei einem (massiven) Chopperrad gemäß Stand der Technik dagegen ist das Gewicht proportional zur Fläche und wächst damit quadratisch mit dem Umfang. Das erfindungsgemäß wesentlich geringere Gewicht bewirkt wiederum, dass pro Einheit Lagerkraft, welche auf das Steuerelement ausgeübt werden kann, eine höhere Umfangsgeschwindigkeit und damit eine höhere Modulationsfrequenz erzielt werden kann.

Das geringere Gewicht verbessert die Betriebssicherheit des Choppers in zweifacher Weise: Es führt zu einer geringeren Beanspruchung des Steuerelements durch die Fliehkräfte, so dass die Gefahr verringert wird, dass dieses zerreißt. Im unwahrscheinlichen Fall des Zerreißens haben die Bruchstücke zudem eine wesentlich geringere Masse und damit kinetische Energie, so dass ein wesentlich geringerer Aufwand für eine Umschließung getrieben werden muss, die die Umgebung vor derartigen Bruchstücken schützt.

Zugleich erhöht das geringere Gewicht auch die Eigenfrequenzen des Steuerelements, so dass diese vorteilhaft nicht mehr im Bereich der Umlauffrequenzen um den Umfang des Führungselements liegen.

Bei einem Betrieb des Choppers im Vakuum wirkt sich eine ringförmige Formgebung des Steuerelements noch in einer weiteren Weise vorteilhaft aus. Nur das Führungselement und das Steuerelement müssen sich im Vakuum befinden, nicht jedoch der gesamte von diesen Elementen umgrenzte Bereich. Es genügt somit, wenn ein rohrförmiger Bereich, der das Steuer- und das Führungselement umschließt, unter Vakuum gehalten wird. Dieser Bereich kann insbesondere zwischen einem Innendurchmesser, der kleiner ist als der Innendurchmesser des Steuerelements, und einem Außendurchmesser, der größer ist als der Außendurchmesser des Führungselements, angeordnet sein. Dies verkleinert das unter Vakuum zu haltende Volumen drastisch. Der Aufwand an Pumpleistung und Zeit für die Herstellung dieses Vakuums verringert sich erheblich.

Die Ringform des Führungselements ist erfindungsgemäß nicht auf die Kreisringform festgelegt. Andere ringförmige Gestaltungen, wie beispielsweise Ellipsen, können beispielsweise vorteilhaft sein, wenn der Chopper an beengte räumliche Gegebenheiten einer bereits existierenden Versuchsanordnung anzupassen ist.

In einer besonders vorteilhaften Ausgestaltung der Erfindung weist das Steuerelement mindestens einen Bereich auf, der reflektierend für den Teilchenstrahl ist. Hierfür ist bei einem Neutronenstrahl beispielsweise ein Graphit-Einkristall geeignet. Dann kann der vom Chopper nicht durchgelassene Anteil des Teilchenstrahls für ein weiteres Experiment genutzt werden. Er kann aber auch durch einen weiteren Chopper geleitet werden. Werden beide Zweige des Teilchenstrahls miteinander kombiniert, ist das Ergebnis mit einer höheren Frequenz moduliert als dies ein einzelner Chopper könnte

In einer weiteren vorteilhaften Ausgestaltung der Erfindung weist das Steuerelement mindestens eine schraubenförmige Bohrung auf. Bei einer gegebenen Umlaufgeschwindigkeit können dann nur Teilchen innerhalb eines engen Geschwindigkeitsfensters das Steuerelement passieren. Der Chopper moduliert dann nicht nur die Intensität des Teilchenstrahls, sondern selektiert die Teilchen des Strahls gleichzeitig nach ihrer Geschwindigkeit und damit nach ihrer Energie und ihrem Impuls. Somit sind Chopper und Geschwindigkeitsselektor vorteilhaft in einem Gerät vereinigt. Da nur ein Antrieb erforderlich ist, ist ein derartiges Kombinationsgerät zuverlässiger als zwei Einzelgeräte. Zugleich wird Einbauraum gespart, was insbesondere in räumlich beengten Versuchsanordnungen und beim Betrieb im Vakuum von Vorteil ist.

Je länger die schraubenförmige Bohrung ist, desto schmaler ist der Geschwindigkeitsbereich der Teilchen, die sie passieren können. Eine längere Bohrung vergrößert jedoch die Dicke und damit das Gewicht des Steuerelements. Da beim Steuerelement erfindungsgemäß an anderer Stelle sehr viel Gewicht eingespart wird, ist es ohne Beeinträchtigung der Stabilität möglich, den Bereich der schraubenförmigen Bohrung dicker auszugestalten.

Es ist vorstellbar, dass das Steuerelement derart gegen das Führungselement gelagert ist, dass der Aufpunkt entlang des Außenumfangs des Führungselements umzulaufen vermag. In einer besonders vorteilhaften Ausgestaltung der Erfindung ist das Steuerelement jedoch derart gegen das Führungselement gelagert, dass der Aufpunkt entlang des Innenumfangs des Führungselements umzulaufen vermag. In dieser Ausgestaltung wird das Steuerelement im Betrieb durch die Fliehkräfte gegen das Führungselement gedrückt. Dies erhöht die Stabilität der Lagerung und zugleich auch die Betriebssicherheit: Selbst wenn das Steuerelement brechen sollte, hindert das Führungselement die Bruchstücke am radialen Davonfliegen. Eine separate, aufwändige Umschließung des Choppers zum Schutz der Umgebung vor Bruchstücken ist nicht erforderlich. Das Führungselement erhöht bereits die Betriebssicherheit.

Die Lagerung des Steuerelements gegen das Führungselement ist in einer besonders vorteilhaften Ausgestaltung der Erfindung eine magnetische Lagerung und hier insbesondere eine permanentmagnetische Lagerung. Eine solche Lagerung ist berührungslos und damit auch bei hohen Drehzahlen verschleißfrei. Es ist keinerlei Schmiermittel erforderlich, so dass das Lager uneingeschränkt ultrahochvakuumtauglich ist.

Vorteilhaft weisen das Führungselement und das Steuerelement jeweils mindestens einen magnetisierten Bereich auf dergestalt, dass sich diese magnetisierten Bereiche in dem Punkt des Umlaufs des Aufpunkts, in dem sie sich am nächsten kommen, abstoßen. Ist das Steuerelement beispielsweise kreisringförmig ausgebildet und sind die magnetisierten Bereiche punktsymmetrisch um den Mittelpunkt des Rings angeordnet, ist eine Ruhelage definiert, in der sich alle Abstoßungen zwischen magnetisierten Bereichen kompensieren. Bei einer Auslenkung aus der Ruhelage wird ein Magnetspalt verringert, so dass die abstoßende Kraft zwischen den entsprechenden magnetisierten Bereichen sich erhöht und das Steuerelement zurück in die Ruhelage treibt.

In einer weiteren vorteilhaften Ausgestaltung weist die Lagerung des Steuerelements Zwangsbedingungen dergestalt auf, dass das Steuerelement sich weder axial aus dem Führungselement herausbewegen noch in diesem verkanten kann. Dies kann beispielsweise durch zusätzliche magnetisierte Bereiche am Steuerelement und am Führungselement bewirkt werden, die, wenn sie sich im Betrieb unmittelbar gegenüber liegen, Magnetkräfte mit einer axialen Komponente aufeinander ausüben.

In einer besonders vorteilhaften Ausgestaltung der Erfindung weist das Führungselement Mittel zur Erzeugung eines magnetischen Wanderfelds auf. Dann kann neben der magnetischen Lagerung auch der Antrieb des Steuerelements über das Führungselement erfolgen. Diese funktionelle Integration von Antrieb und Lagerung ist auch in der Lage, auf Unwuchten im Steuerelement zu reagieren, indem die Stärke des magnetischen Wanderfelds zeitabhängig angepasst wird. Derartige Unwuchten sind bei Choppern mit typischen Durchmessern von 1,20 m und mehr und Umfangsgeschwindigkeiten bis 300 m/s nur sehr schwer zu vermeiden.

In einer vorteilhaften Ausgestaltung der Erfindung ist mindestens ein zeitweise oder dauerhaft magnetisierter Bereich des Führungselements, der zur magnetischen Lagerung des Steuerelements gegen das Führungselement gehört, zugleich auch ein Element zur Erzeugung des magnetischen Wanderfeldes. Ist der magnetisierte Bereich beispielsweise eine Spule, die zur magnetischen Lagerung des Steuerelements nach einem Zeitprogramm bestromt wird, so kann auf diesen Strom ein zusätzlicher Strom aufmoduliert werden, der das magnetische Wanderfeld erzeugt.

Zur Erzielung eines maximalen Vortriebs und damit einer maximalen Umlaufgeschwindigkeit steht das magnetische Wanderfeld vorteilhaft senkrecht auf dem Magnetfeld der magnetischen Lagerung.

Die den vorstehenden Ausführungen zu Grunde liegende technische Lehre ist nicht auf den detailliert beschriebenen Anwendungsfall Chopper eingeschränkt. Stattdessen wird allgemein gelehrt, dass es vorteilhaft ist, eine, vorzugsweise magnetische, Lagerung zweier, insbesondere gegeneinander drehbarer, Bauteile derart auszugestalten, dass mindestens ein Aufpunkt auf dem ersten Bauteil entlang eines Umfangs des zweiten Bauteils umzulaufen vermag, wobei dieses zweiten Bauteil vorteilhaft ringförmig ausgestaltet ist. Die oben beschriebenen erfindungsgemäßen Vorteile einer solchen Anordnung kommen beispielsweise auch bei der Magnetlagerung von Turbomolekularpumpen oder Abgasturboladern zum Tragen.

Allgemein bietet der Ansatz eine Möglichkeit, bisher im Stand der Technik durch sich um eine Drehachse drehende Elemente, welche im Bereich ihres Außenumfangs eine physikalische Wirkung erzielen, derart zu modifizieren, dass das Element entlang des Außenumfangs gelagert wird. Auf diese Weise können die Drehachse sowie Verbindungen jedweder Art zwischen dieser Drehachse und dem Außenumfang teilweise oder vollständig eingespart werden. Dadurch kann die Masse der Anordnung vorteilhaft reduziert werden, und der Hebel, mit dem Störmomente am Lager angreifen, wird vorteilhaft reduziert. Der Außenumfang kann auf den Bedarf zugeschnitten werden. Er kann beispielsweise eine geschlossene Schleife sein, die beliebig, beispielsweise in einer senkrechten Ebene, im Raum orientiert sein kann. Das Lager trägt das die physikalische Wirkung erzielende Element, wie beispielsweise ein oder mehrere Turbinenschaufeln, Beamstopper, Filter, Reflektoren oder Energieselektoren.

Insbesondere die Turbomolekularpumpe und der Abgasturbolader sind durch besonders große Störmomente gekennzeichnet, die bei einer Magnetlagerung an einer Achse gemäß Stand der Technik mit einem großen Hebel am Lager angreifen. Bei der erfindungsgemäßen Lagerung entlang eines Umfangs greifen diese Störmomente nur noch mit einem sehr kurzen Hebel an und können somit besser vom Lager kompensiert werden. Überhaupt wird die Lagerkraft auf den gesamten Umfang des zweiten Bauteils verteilt, so dass erfindungsgemäß insgesamt deutlich größere Lagerkräfte aufgenommen werden können als nach dem Stand der Technik. Auch kann das Bauvolumen sowohl von Turbomolekularpumpen als auch von Abgasturboladern durch die erfindungsgemäße Integration von Antrieb und Lagerung vorteilhaft verringert werden.

### Spezieller Beschreibungsteil

Nachfolgend wird der Gegenstand der Erfindung anhand von Figuren näher erläutert, ohne dass der Gegenstand der Erfindung dadurch beschränkt wird. Es ist gezeigt:
- Figur 1:: Ausführungsbeispiel des erfindungsgemäßen Choppers, entlang dessen Symmetrieachse betrachtet.
- Figur 2:: Seitenansicht des Choppers aus Figur 1.
- Figur 3:: Ausschnitt des Choppers aus Figur 1 in Schnittzeichnung.
- Figur 4:: Dreidimensionale Ansicht des Choppers aus Figur 1.

### Gleiche Bezugszeichen bezeichnen jeweils gleich wirkende Elemente.

Figur 1 zeigt ein Ausführungsbeispiel eines erfindungsgemäßen Choppers in einer Ansicht entlang dessen Symmetrieachse (die Symmetrieachse steht senkrecht auf der Zeichenebene). Dieser Chopper umfasst ein kreisringförmiges Führungselement 11 auf einem Standfuß 12 sowie ein ebenfalls kreisringförmiges, konzentrisch zum Führungselement 11 angeordnetes Steuerelement 13. Das Führungselement 11 umfasst einen Grundkörper 11a sowie Magnetspulen 11b. Der Grundkörper 11a besteht aus einem Kreisring 11a1, der zwischen zwei Kreisringscheiben 11a2 und 11a3 angeordnet ist. Die Magnetspulen 11b sind in regelmäßigen Abständen in der Innenseite des Kreisrings 11a1 des Grundkörpers 11a versenkt.

Das Steuerelement 13 umfasst einen Grundring 13a, permanentmagnetische Bereiche 13b sowie für den Teilchenstrahl reflektierende und somit undurchlässige Bereiche 13c. Die permanentmagnetischen Bereiche 13b sind in regelmäßigen Abständen in der Außenseite des Grundrings 13a versenkt. Die für den Teilchenstrahl reflektierenden und damit undurchlässigen Bereiche 13c sind in regelmäßigen Abständen auf der Innenseite des Grundrings 13a montiert.

Die Magnetspulen 11b und die permanentmagnetischen Bereiche 13b wirken derart zusammen, dass das Steuerelement 13 magnetisch gegen das Führungselement 11 gelagert ist. Zugleich sind die Magnetspulen 11b auch Elemente zur Erzeugung eines magnetischen Wanderfeldes, mit dem das Steuerelement 13 und damit auch die für den Teilchenstrahl reflektierenden Bereiche 13c in eine Rotation innerhalb des Führungselements 11 versetzt werden können.

Der Grundkörper 11 a umschließt den Grundring 13a fast vollständig bis auf einen radial nach innen gerichteten Bereich, in dem die für den Teilchenstrahl reflektierenden Bereiche 13c in jeder Umlaufposition des Steuerelements 13 um das Führungselement 11 radial nach innen ragen können. Somit wird die magnetische Lagerung des Steuerelements 13 gegen das Führungselement 11 durch eine mechanische Notlagerung ergänzt, die dem Steuerelement 13 derartige Zwangsbedingungen aufprägt, dass es sich weder axial aus dem Führungselement 11 herausbewegen noch in diesem verkanten kann

Die Einbettung der Magnetspulen 11b in den Grundkörper 11 a sowie die Einbettung der magnetisierten Bereiche 13b in den Grundring 13a sind nur im rechten oberen Quadranten von Figur 1 zu sehen, in dem der Chopper teilweise in Schnittzeichnung dargestellt ist.

Figur 2 zeigt eine Seitenansicht des Choppers aus Figur 1. Gegenüber Figur 1 ist der Chopper hier um 90° aus der Zeichenebene heraus gedreht. Hier wird die Unterteilung des Grundkörpers 11a in einen Kreisring 11a1 sowie zwei Kreisringscheiben 11a2 und 11a3 verdeutlicht.

In Figur 3 ist ein Ausschnitt des Choppers in Schnittzeichnung dargestellt, wobei der Schnitt entlang der Linie A-A in Figur 1 durchgeführt wurde. Die Kreisringscheiben 11a2 und 11a3 des Grundkörpers 11a weisen an ihrem zur gemeinsamen Symmetrieachse von Führungselement 11 und Steuerelement 13 gerichteten Rand Fortsätze 11a4 und 11a5 auf, die aufeinander gerichtet sind. Die Fortsätze 11a4 und 11a5 bilden einen Spalt 11a6, in den der für den Teilchenstrahl reflektierende Bereich 13c des Steuerelements eingreift und in dem dieser Bereich 13c umlaufen kann.

In den in Richtung des Grundrings 13a des Steuerelements 13 weisenden Kanten der Kreisringscheiben 11a2 und 11a3 des Führungselements 11 sind zusätzliche magnetisierte Bereiche 11a7 und 11a8 versenkt. In den auf diese Bereiche 11a7 und 11a8 weisenden Kanten des Grundrings 13a des Steuerelements 13 sind magnetisierte Bereiche 13a1 und 13a2 versenkt. Die magnetisierten Bereiche 11a7 und 11a8 in den Kreisringscheiben wirken mit den magnetisierten Bereichen 13a1 und 13a2 des Grundrings derart zusammen, dass die Kreisringscheiben 11a2 und 11a3 über axiale magnetische Kräfte mit dem Grundring 13a wechselwirken, wobei sich der Begriff "axial" hier auf die gemeinsame Symmetrieachse von Führungselement 11 und. Steuerelement 13 bezieht. Somit weist die magnetische Lagerung des Steuerelements 13 gegen das Führungselement 11 Zwangsbedingungen dergestalt auf, dass das Steuerelement 13 sich weder axial aus dem Führungselement 11 herausbewegen noch in diesem verkanten kann. Die oben angesprochene mechanische Notlagerung wird nur bei außergewöhnlichen Betriebszuständen in Anspruch genommen, die die magnetische Lagerung durch das Zusammenspiel der magnetisierten Bereiche 11a7 und 11a8 mit den magnetisierten Bereichen 13a1 und 13a2 überfordern.

Der magnetisierte Bereich 13b, der im Grundring 13a des Steuerelements versenkt ist, bildet mit der Magnetspule 11b einen Magnetspalt. Der magnetisierte Bereich 11a7 bildet mit dem magnetisierten Bereich 13a1 einen Magnetspalt. Der magnetisierte Bereich 11a8 bildet mit dem magnetisierten Bereich 13a2 einen Magnetspalt.

Der für den Teilchenstrahl reflektierende und somit undurchlässige Bereich 13c erhält seine reflektierende Eigenschaft durch eine einseitig aufgebrachte Beschichtung 13c1.

In der in Figur 3 gezeigten Ausgestaltung können optional die magnetisierten Bereiche 13b, die im Grundring 13a des Steuerelements 13 versenkt sind, zusätzlich durch eine Schicht oder eine Wicklung aus hochfestem Material (wie etwa CFIC oder ein Gewebe) gesichert werden, die eine radial nach außen gerichteten Bewegung der magnetisierten Bereiche 13b aus dem Grundring 13a heraus verhindern. In diese Richtung wirkt im Betrieb auf die magnetisierten Bereiche 13b die Fliehkraft, die erheblich sein kann, da permanentmagnetische Materialien meistens eine hohe Dichte aufweisen.

Figur 4 zeigt den Chopper in einer dreidimensionalen Darstellung. Es ist besonders deutlich zu erkennen, dass die für den Teilchenstrahl reflektierenden Bereiche 13c im Betrieb innerhalb des Spalts 11a6 zwischen den Fortsätzen 11a4 und 11a5 der Kreisringscheiben 11a2 und 11a3 des Grundkörpers 11 a des Führungselements 11 umlaufen.

## Patentansprüche

1. Chopper für einen Teilchenstrahl, **gekennzeichnet durch** mindestens ein ringförmiges Führungselement (11) und mindestens ein Steuerelement (13) für den Teilchenstrahl, welches derart gegen das Führungselement gelagert ist, dass mindestens ein Aufpunkt auf dem Steuerelement entlang eines Umfangs des Führungselements umzulaufen vermag.

2. Chopper nach Anspruch 1, **gekennzeichnet durch** ein kreisringförmiges Führungselement.

3. Chopper nach einem der Ansprüche 1 bis 2, **gekennzeichnet durch** ein Chopperrad als Steuerelement.

4. Chopper nach einem der Ansprüche 1 bis 3, **gekennzeichnet durch** ein ringförmig, insbesondere kreisringförmig, ausgebildetes Steuerelement.

5. Chopper nach einem der Ansprüche 1 bis 4, **dadurch gekennzeichnet, dass** das Steuerelement mindestens einen für den Teilchenstrahl reflektierenden Bereich (13c) aufweist.

6. Chopper nach einem der Ansprüche 1 bis 5, **dadurch gekennzeichnet, dass** das Steuerelement mindestens eine schraubenförmige Bohrung aufweist.

7. Chopper nach einem der Ansprüche 1 bis 6, **gekennzeichnet durch** einen Neutronenstrahl als Teilchenstrahl.

8. Chopper nach einem der Ansprüche 1 bis 7, **gekennzeichnet durch** eine derartige Lagerung des Steuerelements, dass der Aufpunkt entlang des Innenumfangs des Führungselements umzulaufen vermag.

9. Chopper nach einem der Ansprüche 1 bis 8, **gekennzeichnet durch** eine magnetische Lagerung des Steuerelements gegen das Führungselement.

10. Chopper nach Anspruch 9, **dadurch gekennzeichnet, dass** das Führungselement und das Steuerelement jeweils mindestens einen magnetisierten Bereich aufweisen dergestalt, dass sich diese magnetisierten Bereiche in dem Punkt des Umlaufs des Aufpunkts, in dem sie sich am nächsten kommen, abstoßen.

11. Chopper nach einem der Ansprüche 9 bis 10, **dadurch gekennzeichnet, dass** die magnetische Lagerung Zwangsbedingungen dergestalt aufweist, dass das Steuerelement sich weder axial aus dem Führungselement herausbewegen noch in diesem verkanten kann.

12. Chopper nach einem der Ansprüche 9 bis 11, **dadurch gekennzeichnet, dass** das Führungselement Mittel zur Erzeugung eines magnetischen Wanderfelds aufweist.

13. Chopper nach Anspruch 12, **gekennzeichnet durch** Mittel zur Aufprägung einer Zeitabhängigkeit auf das magnetische Wanderfeld.

14. Chopper nach einem der Ansprüche 12 bis 13, **dadurch gekennzeichnet, dass** mindestens ein zeitweise oder dauerhaft magnetisierter Bereich des Führungselements, der zur magnetischen Lagerung des Steuerelements gegen das Führungselement gehört, zugleich auch ein Element zur Erzeugung des magnetischen Wanderfeldes ist.

15. Chopper nach einem der Ansprüche 12 bis 14, **dadurch gekennzeichnet, dass** das Wanderfeld auf dem Feld der magnetischen Lagerung senkrecht steht.

## Claims

1. Chopper for a particle beam, **characterised by** at least one annular guide element (11) and at least one control element (13) for the particle beam, which is mounted against the guide element in such a way that at least one receiving point on the control element may circulate along a circumference of the guide element.

2. Chopper according to claim 1, **characterised by** a circular guide element.

3. Chopper according to one of claims 1 to 2, **characterised by** a chopper wheel as a control element.

4. Chopper according to claims 1 to 3, **characterised by** an annular, particularly a circular control element.

5. Chopper according to one of claims 1 to 4, **characterised in that** the control element has at least one reflective area (13c) for the particle beam.

6. Chopper according to one of claims 1 to 5, **characterised in that** the control element has at least one helical hole.

7. Chopper according to one of claims 1 to 6, **characterised by** a neutron beam as a particle beam.

8. Chopper according to one of claims 1 to 7, **characterised by** the control element being mounted in such way that the receiving point may circulate along an inner circumference of the guide element.

9. Chopper according to one of claims 1 to 8, **characterised by** a magnetic mounting of the control element against the guide element.

10. Chopper according to claim 9, **characterised in that** the guide element and the control element each have a magnetised area made in such a way that these magnetised areas repel each other at the point on the circumference of the receiving point, at which they come closest to each other.

11. Chopper according to claims 9 to 10, **characterised in that** the magnetic mounting has constraints in such a way that the control element may not move out of the guide element axially or bend out of line in it.

12. Chopper according to one of claims 9 to 11, **characterised in that** the guide element has means for producing a magnetic travelling field.

13. Chopper according to claim 12, **characterised by** means for impressing a time dependence on the magnetic travelling field.

14. Chopper according to claims 12 to 13, **characterised in that** at least one temporarily or permanently magnetised area of the guide element, which belongs to the magnetic mounting of the control element against the guide element, is also an element for producing the magnetic travelling field.

15. Chopper according to one of claims 12 to 14, **characterised in that** the travelling field is vertical to the field of the magnetic mounting.

## Revendications

1. Hacheur pour un faisceau de particules, **caractérisé par** au moins un élément de guidage (11) annulaire et au moins un élément de commande (13) pour le faisceau de particules, lequel est monté contre l'élément de guidage de telle manière qu'au moins un point de référence sur l'élément de commande puisse tourner sur un périmètre de l'élément de guidage.

2. Hacheur selon la revendication 1, **caractérisé par** un élément de guidage en forme de couronne torique.

3. Hacheur selon l'une des revendications 1 à 2, **caractérisé par** une roue de hacheur en tant qu'élément de commande.

4. Hacheur selon l'une des revendications 1 à 3, **caractérisé par** un élément de commande annulaire, en particulier en forme de couronne torique.

5. Hacheur selon l'une des revendications 1 à 4, **caractérisé en ce que** l'élément de commande présente au moins une zone réflectrice (13c) pour le faisceau de particules.

6. Hacheur selon l'une des revendications 1 à 5, **caractérisé en ce que** l'élément de commande présente au moins un alésage hélicoïdal.

7. Hacheur selon l'une des revendications 1 à 6, **caractérisé par** un faisceau de neutrons en tant que faisceau de particules.

8. Hacheur selon l'une des revendications 1 à 7, **caractérisé par** un montage de l'élément de commande tel que le point de référence puisse tourner sur le périmètre intérieur de l'élément de guidage.

9. Hacheur selon l'une des revendications 1 à 8, **caractérisé par** un montage magnétique de l'élément de commande contre l'élément de guidage.

10. Hacheur selon la revendication 9, **caractérisé en ce que** l'élément de guidage et l'élément de commande présentent chacun au moins une zone magnétisée, de telle manière que lesdites zones magnétisées se repoussent sur le point de la révolution du point de référence où elles sont les plus proches l'une de l'autre.

11. Hacheur selon l'une des revendications 9 à 10, **caractérisé en ce que** le montage magnétique présente des conditions impératives telles que l'élément de commande ne puisse sortir axialement de l'élément de guidage ni se bloquer dans celui-ci.

12. Hacheur selon l'une des revendications 9 à 11, **caractérisé en ce que** l'élément de guidage présente des moyens de génération d'un champ magnétique progressif.

13. Hacheur selon la revendication 12, **caractérisé par** des moyens d'impression d'une fonction temporelle sur le champ magnétique progressif.

14. Hacheur selon l'une des revendications 12 à 13, **caractérisé en ce qu'**au moins une zone temporairement ou durablement magnétisée de l'élément de guidage, relevant du montage magnétique de l'élément de commande contre l'élément de guidage, est conjointement un élément de génération du champ magnétique progressif.

15. Hacheur selon l'une des revendications 12 à 14, **caractérisé en ce que** le champ magnétique progressif se dresse perpendiculairement sur la champ de montage magnétique.
